# EUROPÄISCHE PATENTSCHRIFT

(11) **EP 0 387 726 B1**
(45) Veröffentlichungstag und Bekanntmachung des Hinweises auf die Patenterteilung: **24.03.1993**
(21) Anmeldenummer: 90104567.4
(22) Anmeldetag: 10.03.1990
(51) Int. Cl.: B65H 29/00, B65H 5/30

(54) **Vorrichtung zur Uebernahme, Speicherung und Abgabe von Falzprodukten**
Device for taking over, storing and delivering folded products
Dispositif de préhension, de stockage et de délivrance de produits pliés

(30) Priorität: 15.03.1989 DE 3908347
(43) Veröffentlichungstag der Anmeldung: 19.09.1990
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- EP-A- 0 169 491
- EP-A- 0 271 800

## Beschreibung

Die Erfindung betrifft eine Vorrichtung zur Übernahme, Speicherung und Abgabe von Falzprodukten unter deren Falzrücken Mittel zum Öffnen derselben einführbar sind, wobei an einer Transportvorrichtung im Abstand voneinander Trennelemente angeordnet sind, die bei der Übernahme der Falzprodukte jeweils in die gespreizten Hälften der Falzprodukte einführbar und bei deren Abgabe herausnehmbar angeordnet sind, die bei geradliniger Führung der Transportvorrichtung an dieser anliegen und mit einem Ende an ihr befestigt sind und die nach der Übernahme der Falzprodukte zusammen mit der Transportvorrichtung zu einer Speicherrolle geformt werden.

Eine Vorrichtung dieser Art ist bereits aus der EP-A-0271 800 (entspricht der DE-C-3 643 026) bekannt. In dieser Vorrichtung werden die aufzunehmenden und anschließend in einem Speicherwickel oder als linearer Strang abzuspeichernden Falzprodukte von einer Transportvorrichtung übernommen, die von beiden Seiten hinter den Falzrücken des Falzprodukts eingreift. Für eine derartige Übernahme der Falzprodukte ist es erforderlich, daß die bügelartigen Trennelemente breiter als die Falzprodukte sind. Zudem ist eine Verformung der als Trennelemente dienenden Träger erforderlich.

Hiervon ausgehend ist es die Aufgabe der vorliegenden Erfindung, eine vereinfachte Vorrichtung zu schaffen, mit der Falzprodukte ohne Überfalz in einfacher Weise übernommen, abgespeichert und wieder abgegeben werden können, wobei die Übernahme- bzw. Trennelemente nicht zwingend breiter als die Falzprodukte sein müssen.

Diese Aufgabe wird durch die Anwendung der Merkmale des kennzeichnenden Teils des Patentanspruchs 1 gelöst. Weiterbildungen ergeben sich aus der beschreibung in Verbindung mit den Zeichnungen und aus den Unteransprüchen.

Im folgenden wird die Erfindung anhand eines Ausführungsbeispieles beschrieben, wobei bezug auf die beiliegenden Zeichnungen genommen wird. Es zeigen:
- Fig. 1: eine Vorrichtung zum Zuführen der erfindungsgemäß zu übernehmenden Falzprodukte,
- Fig. 2: eine Seitenansicht der Übernahme- und Speichereinrichtung,
- Fig. 3: einen vergrößerten Ausschnitt aus der Darstellung gemäß Fig. 2,
- Fig. 4: eine Draufsicht auf die Darstellung gemäß Fig. 2,
- Fig. 5: einen vergrößerten Ausschnitt aus der Darstellung gemäß Fig. 3 und
- Fig. 6: die erfindungsgemäße Abgabe der Falzprodukte.

Vorzugsweise werden Falzprodukte 1, die keinen Überfalz aufweisen müssen, auf Stäben 2 hängend zugeführt. Wie Fig. 1 erkennen läßt, sind die Stäbe 2 schwenkbar in Führungen 3 gelagert. Die Führung 3 ist jeweils um einen Zapfen 4 schwenkbar. Letzterer ist in einem mit einer Transportkette 5 verbundenen Mitnehmer 6 gelagert. Die Kette 5 läuft in Führungen 7. Die Führungen 3 werden über einen Zapfen 8 von einer Führungsbahn 9 gesteuert, wie Fig. 4 zeigt. Eine ähnliche Transportvorrichtung ist beispielweise in der DE-C-34 27 559 beschrieben, die ebenfalls auf die Anmelderin zurückgeht.

Wie in Fig. 1 dargestellt, ist jeweils mit einem Stab 2 ein Führungsblech 10 verbunden, das jeweils unterhalb des Stabes 2 zwischen einer unteren 11 und einer oberen 12 Hälfte eines Falzproduktes 1 zu liegen kommt, da die Falzprodukte 1 etwa sattelförmig auf den Stäben 2 zugeführt werden (siehe insbesondere Fig. 3). Werden nun die Stäbe 2 durch einen entsprechenden Antrieb der Kette 5 in Richtung des Pfeiles 13 bewegt, so stoßen die Bleche 10 an eine ortsfeste Zunge 14 und werden dadurch allmählich in eine Schräglage überführt, während sie in Richtung des Pfeiles 13 bewegt werden. Dadurch wird jeweils die untere Hälfte 11 abgespreizt, so daß sich das Falzprodukt 1 öffnet. Im weiteren Verlauf der Schuppenbildung wird somit erreicht, daß nur ein unteres Teilstück 15 der unteren Hälfte 11 senkrecht nach unten hängt, wie Fig. 2 und 3 zeigen. Dies ist insbesondere der Fall, wenn verhältnismäßig dünne Falzprodukte 1 verarbeitet werden.

Ansonsten nehmen die Teilstücke 15 mehr eine Schräglage ein, bezogen auf die Darstellung in Fig. 2 und 3.

Wie in Fig. 2 angedeutet ist, wird ein Stahlband 18 von einer Vorratsrolle 16 abgezogen und in Richtung eines Pfeiles 17 bewegt. Auf dem Stahlband 18 sind als Trennelemente 19 wirkende Haltebleche 19 befestigt, beispielsweise durch Punktschweißung. Die Haltebleche 19 weisen dadurch eine gewisse Eigenelastizität auf und üben eine Greiferfunktion aus. Dadurch öffnen sich jeweils die Haltebleche 19, wenn sie um eine Krümmung, beispielsweise um eine Rolle 20 geführt werden, und zwar soweit, daß sie das herabhängende Bogenstück 15 erfassen können, das zwecks besserer Übernahme von Zungen 21 (vgl. Fig. 4) geführt wird.

Nachdem die Haltebleche 19 um die von der Rolle 20 gebildete Übernahmekrümmung 20 herumgeführt sind, schließen sich diese greiferartig und halten dadurch die Falzprodukte 1 jeweils an der unteren Hälfte 11 fest. Im Gegensatz zum Stand der Technik müssen die Haltebleche 19 nicht breiter als die Falzprodukte 1 sein, sondern können vielmehr auch wesentlich schmäler als diese ausgebildet werden.

Gemäß Fig. 4 werden nun die Stäbe 2 mit den Führungsblechen 10 senkrecht zur Transportebene 13 geführt, nämlich in Richtung eines Pfeiles 22, so daß sie seitlich aus den Falzprodukten 1 herausgezogen werden. Das Herausziehen der Stäbe 2 aus den Falzprodukten 1 erfolgt, während die Kette 5 den Zapfen 4 auf der in Fig. 4 angedeuteten Bahn 9 bewegt. Dabei werden die Stäbe 2 über jeweils einen der Zapfen 8 mit Hilfe der Bahn 23 parallel geführt. Nach dem Herausziehen der Stäbe 2 mit den Führungsblechen 10 aus den Falzprodukten 1 kann das Stahlband mit den in den Greifern, d.h. in den Halteblechen 19, gehaltenen Falzprodukten 1 zu einem Wickel, d.h. zu einer Speicherrolle 24 (Fig. 2), geformt werden. Die Haltebleche 19 bilden Trennelemente zwischen den unteren 11 und den oberen Hälften 12 und üben, wie vorangehend erwähnt wurde, eine Greiferfunktion aus. Sie ermöglichen das Öffnen der Falzprodukte 1, ohne daß diese einen Überfalz aufweisen müssen.

Alternativ zur Bildung eines Wickels, d.h. der Speicherrolle 24, können beispielsweise Abschnitte mit Halteblechen 19 oder mit anderen Greiferelementen versehene Führungen (hier in Form der Stahlbänder 18) auch in anderer Weise zwecks Speicherung abgelegt werden, beispielsweise in flacher übereinander liegender Form, wie Kuchenbleche gestapelt.

Gemäß der Erfindung erfolgt die Abwicklung der Speicherrolle 24 in der in Fig. 6 dargestellten Weise. Hierbei wird das Stahlband 18 über ein Führungsstück 25 um eine Abgabekrümmung 26, hier um eine Rolle 26, in Richtung eines Pfeiles 27 geführt, um wieder eine Vorratsrolle 16 zu bilden. Wie Fig. 6 des weiteren erkennen läßt, wird dabei das Bogenteil 15 mit der Bogenhälfte 11 zunächst vom Halteblech 19 festgehalten, während sich die andere Hälfte 12 aufgrund der Schwer-und Fliehkräfte in Richtung des Pfeiles 28 bewegt. Dadurch öffnet sich jeweils das Falzprodukt 1, d.h. die unteren 11 und die oberen Hälften 12 spreizen sich, wie in Fig. 6 dargestellt. Danach können die Falzprodukte 1 auf einem Sattel 29 abgelegt werden, der z.B. eine Zubringerkette eines Sammelhefters sein kann.

Die vorangehenden Ausführungen zeigen, wie in vorteilhafter Weise Falzprodukte 1 übernommen, gespeichert und zwecks Weiterverarbeitung unter Spreizung der Falzprodukthälften wieder geöffnet werden können, wobei kein Überfalz erforderlich ist, was eine wesentliche Papiereinsparung bedeutet, da bekanntlich der Überfalz in einem späteren separaten Arbeitsgang abgetrennt wird.

Im vorangehenden Ausführungsbeispiel wurde das Stahlband 18 bei den verschiedenen Arbeitsgängen jeweils um die Rollen 20, 26 geführt. Im Rahmen der Erfindung ist jedoch eine Umlenkung zwecks Aufnahme und Abgabe der Falzprodukte 1 auch an Krümmungen möglich, die lediglich so beschaffen sein müssen, daß die eine Greiferfunktion ausübenden Haltebleche 19 sich öffnen. In äquivalenter Weise ist auch eine andere Ausbildung der Haltebleche 19 im Rahmen der Erfindung möglich, beispielsweise in Form von gesteuerten Greifern.

## Patentansprüche

1. Vorrichtung zur Übernahme, Speicherung und Abgabe von Falzprodukten (1), unter deren Falzrücken Mittel (2) zum Öffnen derselben einführbar sind, wobei an einer Transportvorrichtung (18) im Abstand voneinander Trennelemente (19) angeordnet sind, die bei der Übernahme der Falzprodukte (1) jeweils in die gespreizten Hälften (11,12) der Falzprodukte (1) einführbar und bei deren Abgabe herausnehmbar angeordnet sind, die bei geradliniger Führung der Transportvorrichtung (18) an dieser anliegen und mit einem Ende an ihr befestigt sind und die nach der Übernahme der Falzprodukte (1) zusammen mit der Transportvorrichtung (18) zu einer Speicherrolle (24) geformt werden, dadurch gekennzeichnet, daß die Trennelemente (19) als Greifer wirken und an der dem Falzrücken gegenüberliegenden Seite nach der Spreizung der Falzprodukte (1) zwischen deren jeweils untere (11) und obere (12) Hälfte einführbar sind, während die die Trennelemente (19) in einer ersten Richtung (13) führende Transportvorrichtung (18) zwecks Aufschwenken der Trennelemente (19) um eine Übernahmekrümmung (20) unterhalb der zugeführten Falzprodukte (1), die mittels einer ersten, die untere (11) und die obere (12) Hälfte der Falzprodukte (1) ablenkenden Zunge (14) geöffnet werden, geführt wird, so daß die Trennelemente (19) die untere Hälfte (11) der Falzprodukte (1) erfassen und daß zwecks Abgabe der Falzprodukte (1) die die Trennelemente (19) in eine zweite Richtung (27) führende Transportvorrichtung (18) zwecks Aufschwenken der Trennelemente (19) um eine Abgabekrümmung (26) geführt wird, in der Weise, daß die jeweils nicht von einem der Trennelemente (19) gehaltene obere Hälfte (12) der Falzprodukte (1) von der durch das Trennelement (19) gehaltenen unteren Hälfte (11) abgedrängt wird.

2. Vorrichtung nach Anspruch 1, dadurch gekennzeichnet, daß die Übernahmekrümmung (20) und die Abgabekrümmung (26) Rollen sind, um die ein als die Transportvorrichtung ausgebildetes flexibles Stahlband (18) führbar ist.

3. Vorrichtung nach Anspruch 2, dadurch gekennzeichnet, daß die Trennelemente (19) elastische, an dem Stahlband (18) befestigte Haltebleche sind.

4. Vorrichtung nach Anspruch 2 oder 3, dadurch gekennzeichnet, daß neben den Rollen, die die Übernahmekrümmung (20) und die Abgabekrümmung (26) bilden, zweite (21) bzw. dritte (25) Zungen zugeordnet sind.

5. Vorrichtung nach einem der vorangehenden Ansprüche, dadurch gekennzeichnet, daß die zu erfassenden Falzprodukte (1) jeweils über einen drehbaren Haltestab (2) zugeführt werden, der unter den Falzrücken eines der Falzprodukte (1) greift und daß nach der Übernahme der Falzprodukte (1) durch die Trennelemente (19) die Mittel (2) zum Öffnen der Falzprodukte (1) entlang einer vom Verlauf der Transportvorrichtung (18) abweichenden Bahn (23) führbar sind, so daß die Mittel (2) zum Öffnen der Falzprodukte (1) seitlich aus den Falzprodukten (1) herausführbar sind.

6. Vorrichtung nach Anspruch 5, dadurch gekennzeichnet, daß an den Mitteln (2) zum Öffnen der Falzprodukte (1) Führungsbleche (10) angeordnet sind, die vor der Übergabe der Falzprodukte (1) an die Trennelemente (19) durch die erste Zunge (14) abdrängbar sind, so daß sich die Falzprodukte (1) vor der die Übernahmekrümmung (20) bildenden Rolle spreizen.

## Claims

1. Device for taking up, storing and delivering folded products (1), under the folded spines of which there can be inserted means (2) for opening the same, wherein separating elements (19) are arranged spaced apart from each other on a transport device (18), which elements can be inserted respectively into the spread-apart halves (11, 12) of the folded products (1) when the folded products (1) are taken up, and are arranged to be removable when the folded products are delivered, abut the transport device (18) when it is guided in a straight line and at one end are secured to it and, when the folded products (1) have been taken up, are shaped together with the transport device (18) to form a storage roll (24), characterised in that the separating elements act as grippers and can be inserted on the side opposite the folded spine after the folded products (1) have been spread apart between their respective lower (11) and upper (12) halves, whilst the transport device (18) guiding the separating elements (19) in a first direction (13) is guided for the purpose of pivoting the separating elements (19) about a take-up curve (20) below the conveyed folded products (1), which are opened by means of a first tongue (14) deflecting the lower (11) and the upper (12) half of the folded products (1), so that the separating elements (19) pick up the lower half (11) of the folded products (1) and in that for the purpose of delivering the folded products (1) the transport device (18) guiding the separating elements (19) into a second direction (27) is guided about a delivery curve (26) for the purpose of pivoting the separating elements (19) in such a way that the upper half (12) of the folded products (1) respectively not held by one of the separating elements (19) is forced away from the lower half (11) held by the separating element (19).

2. Device according to claim 1, characterised in that the take-up curve (20) and the delivery curve (26) are rollers about which a flexible steel band (18), designed as the transport device, can be guided.

3. Device according to claim 2, characterised in that the separating elements (19) are elastic holding plates secured on the steel band (18).

4. Device according to claim 2 or 3, characterised in that near the rollers which form the take-up curve (20) and the delivery curve (26) second (21) and third (25) tongues are assigned.

5. Device according to one of the preceding claims, characterised in that the folded products (1) to be picked up are conveyed respectively via a rotatable holding rod (2) which engages under the folded spine of one of the folded products (1), and in that when the folded products (1) have been taken up by the separating elements (19) the means (2) for opening the folded products (1) can be guided along a path (23) deviating from the course of the transport device (18) so that the means (2) for opening the folded products (1) can be laterally removed from the folded products (1).

6. Device according to claim 5, characterised in that on the means (2) for opening the folded products (1) guide plates (10) are arranged which can be forced away by the first tongue (14) before the folded products (1) are transferred to the separating elements (19) so that the folded products (1) are splayed before the roller forming the take-up curve (20).

## Revendications

1. Dispositif de prise en charge, de stockage et de délivrance de produits pliés (1), sous les dos des plis desquels peuvent être introduits des moyens (2) pour les ouvrir, des éléments de séparation (19) étant disposés à distance les uns des autres sur un moyen de transport (18), en pouvant être respectivement introduits dans les moitiés écartées (11, 12) des produits pliés (1) lors de la prise en charge des produits pliés et sortis des produits pliés lors de leur délivrance, éléments qui s'appliquent contre le moyen de transport (18) lors de son guidage en ligne droite, lui sont fixés par une extrémité et, après avoir pris en charge les produits pliés (1), sont formés conjointement avec le moyen de transport (18) en un rouleau de stockage (24), **caractérisé** en ce que les éléments de séparation (19) jouent le rôle de preneurs et peuvent être respectivement introduits, à la suite de l'écartement des produits pliés (1) et du côté opposé au dos des plis, entre la moitié inférieure (11) et la moitié supérieure (12) de chaque produit plié (1), tandis que le moyen de transport (18), qui guide les éléments de séparation (19) dans une première direction (13), est guidé, afin d'ouvrir par pivotement les éléments de séparation (19), autour d'un élément courbe de prise en charge (20) en dessous des produits pliés alimentés (1), qui sont ouverts au moyen d'une première languette (14) déviant la moitié inférieure (11) et la moitié supérieure (12) des produits pliés (1), de sorte que les éléments de séparation (19) saisissent la moitié inférieure (11) des produits pliés (1), et que, afin de délivrer les produits pliés (1), le moyen de transport (18), qui guide les éléments de séparation (19) dans une seconde direction (27), est guidé, afin d'ouvrir par pivotement les éléments de séparation (19), autour d'un élément courbe de délivrance (26) de telle manière que la moitié supérieure (12) de chaque produit plié (1), qui n'est pas retenue par un des éléments de séparation (19), est écartée de la moitié inférieure (11), retenue par l'élément de séparation (19).

2. Dispositif selon la revendication 1, **caractérisé** en ce que l'élément courbe de prise en charge (20) et l'élément courbe de délivrance (26) sont des poulies, autour desquelles peut être guidé un ruban d'acier flexible (18) conçu comme moyen de transport.

3. Dispositif selon la revendication 2, **caractérisé** en ce que les éléments de séparation (19) sont des tôles de retenue élastiques fixées au ruban d'acier (18).

4. Dispositif selon la revendication 2 ou 3, **caractérisé** en ce qu'une deuxième languette (21) et une troisième languette (25) sont respectivement associées aux poulies qui constituent l'élément courbe de prise en charge (20) et l'élément courbe de délivrance (26).

5. Dispositif selon l'une quelconque des revendications précédentes, **caractérisé** en ce que les produits pliés (1) à saisir sont chacun alimentés au moyen d'une barre de retenue rotative (2), qui s'engage en dessous du dos du pli d'un produit plié (1) et en ce qu'à la suite de la prise en charge des produits pliés (1) par les éléments de séparation (19), les moyens (2) pour ouvrir les produits pliés (1) peuvent être guidés le long d'une coulisse (23) s'écartant de la trajectoire du moyen de transport (18), de sorte que les moyens (2) pour ouvrir les produits pliés (1) peuvent être sortis latéralement des produits pliés (1).

6. Dispositif selon la revendication 5, **caractérisé** en ce que des tôles de guidage (10) sont disposées sur les moyens (2) pour ouvrir les produits pliés (1) et elles peuvent être repoussées par la première languette (14) avant la prise en charge des produits pliés (1) par les éléments de séparation (19), de sorte que les produits pliés (1) s'ouvrent avant la poulie constituant l'élément courbe de prise en charge (20).
